# EUROPÄISCHE PATENTSCHRIFT

(11) **EP 0 921 084 B1**
(45) Veröffentlichungstag und Bekanntmachung des Hinweises auf die Patenterteilung: **25.09.2002**
(21) Anmeldenummer: 98121068.5
(22) Anmeldetag: 06.11.1998
(51) Int. Cl.: B65H 19/22, B65H 19/30

(54) **Wickelvorrichtung für einen Rollenschneider**
Winding apparatus for a slitter rewinder
Dispositif de bobinage pour une bobineuse-refendeuse

(30) Priorität: 05.12.1997 DE 19753871
(43) Veröffentlichungstag der Anmeldung: 09.06.1999
(73) Patentinhaber: Voith Paper Patent GmbH, 89522 Heidenheim (DE)
(72) Erfinder: Cramer, Dirk Dipl.-Ing., 47259 Duisburg (DE); Krüger, Jens Dipl.-Ing., 40670 Meerbusch (DE)
(74) Vertreter: Knoblauch, Andreas, Dr.-Ing.

(56) Entgegenhaltungen:
- EP-A- 0 258 533
- WO-A-91/18815
- WO-A-97/08088
- DE-A- 3 737 503

## Beschreibung

Die Erfindung betrifft eine Wickelvorrichtung nach dem Oberbegriff des Anspruchs 1.

EP 0 258 533 A2 zeigt eine derartige Wickelvorrichtung mit einer Stützwalze, an der Wickelrollen beim Wickeln seitlich von oben anliegen. Die Wickelrollen werden hierbei von Lagerböcken gehalten, auf denen Spanndorne auf Spanndornträgern in Bezug auf die Stützwalze radial, d.h. schräg nach oben, verschiebbar sind, um einem Zuwachs des Wickelrollendurchmessers folgen zu können. Für die Zufuhr von neuen Wickelhülsen ist ein Hülsengreifer vorgesehen, der einem Wickelbock zugeordnet ist. Der Wickelhülsengreifer ergreift Wickelhülsen, die auf einer Zuführbahn oberhalb der Stützwalze zugeführt werden und führt sie im wesentlichen parallel zum Umfang der Stützwalze einer Position zu, wo sie von den Spanndornen ergriffen werden können.

Eine weitere Wickelvorrichtung ist aus WO 97/08088 bekannt. Die Zuführbahn besteht hierbei aus zwei Schienen, von denen jede an einem Träger befestigt ist, der unabhängig vom anderen Träger in seiner Höhe verstellt werden kann. Die einzelnen Rollenkerne eines Sets werden nacheinander in die jeweilige axiale Position verschoben, die einer Wickelposition zugeordnet ist. Dort werden sie durch Anheben der einen oder anderen Schiene seitlich abgelegt und zwar in Halterungen, aus denen sie auch beim erneuten Anheben des zugeordneten Trägers nicht mehr herausrollen können. Hierdurch ist es möglich, die Rollenkerne zu vereinzeln, d.h. auf die einzelnen Wickelpositionsgruppen zu verteilen. Die Träger werden dann mit allen darauf befindlichen Rollenkernen entlang einer vorgegebenen, im wesentlichen geradlinigen Bewegungsbahn angehoben, so daß die einzelnen Lagerdorne in jeder Wickelposition seitlich in die Rollenkerne eingefahren werden können.

Eine andere Ausgestaltung ist aus DE 38 00 702 C2 bekannt. Hier werden die Rollenkerne bereits beim Einfahren in die Wickelvorrichtung den einzelnen Wickelpositionsgruppen zugeordnet. Man hat hierbei für jede Wikkelpositionsgruppe eine Schienenanordnung vorgesehen. Die beiden Schienenanordnungen sind so dicht zueinander benachbart, daß sich die einzelnen Rollenkerne überlappen. Man benötigt also nur eine einzige Schiebebewegung, um alle Rollenkerne eines Sets in die Wickelvorrichtung einzuschieben. Allerdings ist hier ein Sortieren der Rollenkerne vor dem Einschieben, d.h. ein Verteilen auf die Schienen erforderlich.

Eine andere Ausgestaltung ist in DE 37 37 503 C2 und - im wesentlichen gleichartig - in DE 37 44 961 C2 beschrieben. In beiden Fällen ist die Zuführbahn oberhalb einer Stützwalzenanordnung vorgesehen. Die Zuführbahn besteht aus einem unten geschlossenen Rohr, das aufgeklappt werden kann. Unterhalb des Rohres sind Fangarme vorgesehen, die mit ihren Spitzen nach oben gerichtet sind und eine Mittelebene unterhalb des Rohres durchragen. Die einzelnen Rollenkerne werden mit Hilfe der Fangarme auf die eine oder andere Seite der Mittelebene abgeleitet. Die Fangarme können ebenfalls nach unten weggeklappt werden. Die Rollenkerne fallen dann auf eine dachartige Verteileinrichtung, um zu ihren Wickelpositionen zu rollen. Allerdings kommt diese Wickelvorrichtung ohne die Lagerdorne auf den axial verlagerbaren Böcken aus.

Im ersten Fall dauert es relativ lange, bis alle Rollenkerne eines Sets in die Wickelvorrichtung eingefahren worden sind. Im zweiten Fall ist ein erhöhtes Maß an Sorgfalt beim Einlegen erforderlich. In den beiden letztgenannten Fällen wird die Vereinzelung durch die Fangarme vorgenommen, die über die axiale Länge gleichmäßig verteilt sind. Damit ist man bei der Freiheit, den Schneidplan zu gestalten, auf gewisse Abmessungen der Rollenkerne beschränkt.

Der Erfindung liegt die Aufgabe zugrunde, die Beschikkung einer Wickelvorrichtung mit Rollenkernen bei einem hohen Grad an Automatisierungsmöglichkeiten so auszugestalten, daß der Schneidplan flexibel bleibt und die Konstruktion einfach ist.

Diese Aufgabe wird bei einer Wickelvorrichtung der eingangs genannten Art dadurch gelöst, daß die Zuführbahn unterhalb der Stützwalzenanordnung angeordnet ist, die Lagerdorne neben der Stützwalzenanordnung angeordnet sind und der Kopf eine nicht lineare Bewegungsbahn außen um die Stützwalzenanordnung herum aufweist, die durch einen translatorischen Anteil und durch einen Schwenkanteil gebildet ist, wobei der translatorische Anteil zeitlich vom Schwenkanteil entkoppelt ist.

Mit einer derartigen Ausgestaltung erreicht man verschiedene Vorteile: Zum einen kann der Greifer zusammen mit einem Bock in Axialrichtung bewegt werden. Auf diese Weise stellt man sicher, daß der Greifer immer in einer Position ist, in der er einen Rollenkern, der in der entsprechenden Wickelposition mit einer Material-bahn zu einer Wickelrolle bewickelt werden soll, ergriffen und in die Wickelposition verbracht werden kann. Es ist nicht mehr notwendig, alle Rollenkerne gemeinsam zu bewegen. Es kann vielmehr jeder Rollenkern individuell gehandhabt werden, was nicht ausschließt, daß gleichzeitig mehrere Rollenkerne von der Zuführbahn in die Wickelposition gebracht werden. Alle Rollenkerne können allerdings gemeinsam in die Wickelvorrichtung eingebracht werden. Lediglich die Reihenfolge und die axiale Ausrichtung zu den Wickelpositionen muß stimmen. Dies spart in erheblichem Maße Zeit. Auch kann man das Einführen mit einem geringeren Maß an Aufmerksamkeit durchführen lassen, so daß es mit einfacheren Mitteln automatisiert oder auch von ungeübten Bedienungspersonen vorgenommen werden kann. Durch die Bewegung des Rollenkerns von der Zuführbahn zum Lagerdorn mit Hilfe des Kopfes ist die Bewegungsbahn des Rollenkernes fest vorgegeben. Es können keine zufälligen Abweichungen auftreten, wie sie beispielsweise bei einem zu schwunghaften Abrollen des Rollenkerns vorkommen könnten. Die gesamte Bewegung des Rollenkerns wird unter Kontrolle gehalten, so daß die Wickelvorrichtung auch beim Rollenwechsel, d.h. beim Zuführen eines neuen Rollenkernes in die einzelne Wickelposition, mit einer hohen Zuverlässigkeit arbeiten kann. Wenn die Zuführbahn unterhalb der Stützwalzenanordnung angeordnet ist und die Lagerdorne neben der Stützwalzenanordnung angeordnet sind, vereinfacht dies die Konstruktion der Wickelvorrichtung und erleichtert das Handhaben beim Zuführen. Es ist nicht mehr notwendig, daß ein Rohr nach unten geöffnet wird. Die Zuführbahn kann ohne die Notwendigkeit zusätzlicher Bewegungen starr gehalten werden. Sie muß lediglich die Rollenkerne von unten abstützen und eine Zugriffsmöglichkeit von einer anderen Seite, beispielsweise von oben oder von der Seite oder von oben und von der Seite bereithalten. Für die Greifer ist dann lediglich eine Bewegung von der Zuführbahn zu den Lagerdornen notwendig, die aber relativ einfach realisiert werden kann. Linear wären Bewegungen, die ausschließlich auf eine Gerade oder eine Kreislinie ablaufen. Damit vermeidet man nicht nur eine Kollision zwischen der Stützwalzenanordnung und dem Kopf des Greifers. Man wird auch bei der Dimensionierung der Stützwalzenanordnung freier. Beispielsweise dann, wenn die Stützwalzenanordnung durch eine einzige Stützwalze gebildet wird, kann diese einen relativ großen Durchmesser aufweisen, was die Steifigkeit verbessert. Im Grunde genommen ist es lediglich notwendig, daß außen um die Stützwalzenanordnung herum ein gewisser Bewegungsspielraum verbleibt, durch den die Bewegungsbahn des Kopfes verläuft. Die Rollenkerne können dann außen um die Stützwalzenanordnung geführt werden. Die Bewegung hat eine lineare Komponente, die beispielsweise durch einen Linearantrieb, wie eine Kolben-Zylinder-Anordnung realisiert werden kann, und eine Schwenkkomponente, die durch ein Verschwenken der Kolben-Zylinder-Anordnung durch einen entsprechend ausgebildeten Motor erzeugt werden kann. Die Bewegungsbahn besteht aus klar getrennten Abschnitten, die zeitlich hintereinander ablaufen. Es muß gleichzeitig immer nur ein Antrieb in Betrieb genommen werden, was die Steuerung weiter vereinfacht. Dementsprechend kann die Steuerungseinrichtung relativ preisgünstig ausgeführt werden.

In einer bevorzugten Ausgestaltung ist vorgesehen, daß der Greifer an seinem Bock befestigt ist. Dies erleichtert die gesteuerte Bewegung des Greifers gemeinsam mit dem Bock. Sobald der Bock bewegt wird, was beispielsweise bei einer Änderung des Schneidplanes notwendig ist, wird der Greifer mitbewegt. Auf diese Weise stellt man mit sehr einfachen Mitteln sicher, daß in jeder Wickelposition der Greifer vorhanden ist.

Vorzugsweise weist jeder Bock einen Greifer auf. Dies erleichtert die Handhabung weiter. Man stellt dabei sicher, daß jeder Rollenkern an zwei Punkten ergriffen werden kann. Diese beiden Punkte sind, weil der Greifer am Bock befestigt ist, den Enden des Rollenkernes benachbart. Dies ergibt eine sehr stabile Lagerung. Der Rollenkern kann also beim Transport nicht kippen. Gleichzeitig wird der Rollenkern dort gehalten, wo die Lagerdorne in ihn eingeführt werden sollen, nämlich am Ende. Dadurch wird auch bei weniger stabilen Rollenkernen eine sehr genaue Zuordnung zwischen der Position des Rollenkernes und der Position der Lagerdorne möglich.

Hierbei ist besonders bevorzugt, daß die beiden Greifer auf den einander zugewandten Seiten der Böcke eines Paares angeordnet sind. Sie befinden sich damit automatisch innerhalb einer axialen Länge, in der sich auch der Rollenkern befindet. Weitere Maßnahmen, um den Greifer axial zum Rollenkern auszurichten, sind dann nicht mehr notwendig.

Hierbei ist in einer besonders bevorzugten Ausgestaltung vorgesehen, daß die Bewegungsbahn durch zwei Freiheitsgrade in der Bewegung des Kopfes erzeugbar ist. Dementsprechend sind auch nur zwei Antriebe für den Kopf notwendig, was die Steuerung des Kopfes entlang der Bewegungsbahn vereinfacht.

Vorzugsweise ist die Bewegungsbahn durch einen translatorischen Anteil und durch einen Schwenkanteil gebildet.

Mit Vorteil ist der translatorische Anteil durch zwei Abschnitte zeitlich vor und hinter dem Schwenkanteil gebildet. Der Kopf ergreift also einen Rollenkern, wird eingefahren, verschwenkt und dann wieder ausgefahren. Diese relativ einfache Bewegung reicht aus, um den Rollenkern kollisionsfrei außen um die Stützwalzenanordnung herumzuführen.

In einer vorteilhaften Ausgestaltung ist am Anfang der Zuführbahn eine Klebstoffauftragseinrichtung angeordnet, die die einzelnen Rollenkerne in Abhängigkeit von der vorgesehenen Wickelpositionsgruppe an einem vorbestimmten Umfangsabschnitt mit Klebstoff versieht. Damit wird dem Umstand Rechnung getragen, daß die einzelnen Rollenkerne in den einzelnen Wickelpositionsgruppen relativ zu der Stützwalzenanordnung eine andere Ausrichtung haben. Wenn die zugeführten Materialbahnen, die aufgewickelt werden sollen, ohne weitere Handhabung an den Rollenkernen befestigt werden sollen, dann muß man an den Rollenkernen eine entsprechende Klebfläche vorsehen, die dann einfach an die Materialbahn gedrückt werden muß, um den Wickelvorgang zu beginnen. Wenn man diese Klebfläche gleich beim Einschieben der Rollenkerne in die Wickelvorrichtung erzeugt, wird die weitere Handhabung einfacher.

Die Erfindung wird im folgenden anhand eines bevorzugten Ausführungsbeispiels in Verbindung mit der Zeichnung beschrieben. Hierin zeigen:
- Fig. 1: eine schematische Vorderansicht einer Wikkeleinrichtung,
- Fig. 2: verschiedene Positionen eines Greifers beim Übergeben eines Rollenkernes,
- Fig. 3: eine Bewegungsbahn des Rollenkernes und
- Fig. 4: eine schematische Seitenansicht einer Wickelposition.

Eine in Fig. 1 insgesamt mit 1 bezeichnete Wickeleinrichtung für einen Rollenschneider weist eine Stützwalze 2 auf, an der beim Wickeln von einander gegenüberliegenden Seiten Wickelrollen 3, 4 anliegen. Die Wikkelrollen werden auf Rollenkernen 5, 6 gewickelt, die beispielsweise als Wickelhülsen aus Pappe ausgebildet sein können. Zu Beginn des Wickelvorgangs werden die Rollenkerne mit Hilfe einer Andruckrollenanordnung 7, 8 gegen die Stützwalze 2 gepreßt. Im übrigen sind die Rollenkerne 5, 6 durch eine nur schematisch dargestellte Antriebsanordnung 9, 10 zentrisch angetrieben.

Die beiden dargestellten Wickelrollen 3, 4 sind in zwei unterschiedlichen Wickelpositionsgruppen 11, 12 angeordnet. In jeder der Wickelpositionsgruppen 11, 12 können mehrere Wickelrollen 3 bzw. 4 gleichzeitig gewikkelt werden. Die einzelnen Wickelrollen 3 bzw. 4 haben dann einen gewissen axialen Abstand zueinander, so daß die Antriebsanordnungen 9, 10 axial in die Rollenkerne 5, 6 einfahren können. Die Wickelrollen 3 in der Wikkelpositionsgruppe 11 sind zu den Wickelrollen 4 der Wickelpositionsgruppe 12 auf Lücke angeordnet. Die Breiten der Lücken entsprechen dabei den Breiten, d.h. den axialen Längen, der Wickelrollen in der jeweils anderen Wickelpositionsgruppe.

Die aufzuwickelnden Bahnen stammen aus einer Materialbahn 13, die über eine Schneideinrichtung 14 geführt und dort in Längsrichtung unterteilt wird, um die Bahnen zu erzeugen.

Unterhalb der Stützwalze 2 (es können auch mehr als eine Stützwalze 2 vorgesehen sein, um eine Stützwalzenanordnung zu bilden) befindet sich eine Zuführbahn 15 für Rollenkerne 16. Während die Wickelrollen 3, 4 aufgewikkelt werden, kann ein neuer Satz oder Set von Rollenkernen 16 eingeführt werden und zwar in Axialrichtung hintereinander anschließend und auf einmal, d.h. mit einem Schub. Die einzelnen Rollenkerne sind zuvor auf die entsprechende axiale Länge gebracht worden. Beim Einschieben können die Rollenkerne 16 durch Klebstoffauftragseinrichtungen 17, 18 an bestimmten Umfangsbereichen klebrig gemacht werden. Hierbei wird jeweils nur eine der beiden dargestellten Klebstoffauftragseinrichtungen 17, 18 in Betrieb gesetzt und zwar in Abhängigkeit davon, in welcher Wickelpositionsgruppe 11, 12 der einzelne Rollenkern 16 später gewickelt werden soll.

Wie aus Fig. 4 zu ersehen ist, wird ein Rollenkern 5 zum Wickeln zwischen zwei Lagerdornen 19, 20 zentrisch gehalten. Die Lagerdorne 19, 20 sind an Schlitten 21, 22 drehbar gelagert, wobei mindestens einer der beiden Schlitten 21, 22 einen Drehantrieb 23 zum Antrieb des Lagerdorns 20, der hier als Spanndorn ausgebildet ist, aufweist. Die Schlitten 21, 22 sind auf Böcken 24, 25 abgestützt und dort auf die Stützwalze 2 zu oder von ihr weg beweglich. Dies ist eine Bewegung senkrecht zur Zeichenebene der Fig. 4. Mit dieser Bewegung kann man einem anwachsenden Rollendurchmesser beim Wickeln Rechnung tragen. Die Böcke 24, 25 wiederum sind auf einem Fundament 26 in Richtung eines Doppelpfeiles 27 verlagerbar. Man kann durch eine Verlagerung, beispielsweise eine Verschiebung oder ein Verfahren, der Böcke 24, 25 parallel zur Wickelachse Änderungen im Schneidplan bewirken, d.h. zum einen wechselnde Rollenbreiten wickeln und zum anderen Rollen an unterschiedlichen Positionen wickeln.

An jedem Bock 24, 25 ist ein Greifer 28, 29 befestigt. Der Greifer 28, 29 wird also zusammen mit dem zugehörigen Bock 24, 25 verschoben. Jeder Greifer 28, 29 weist einen Kolben-Zylinder-Motor 30, 31 auf, dessen unteres Ende über einen Drehantrieb 32, 37 mit dem Bock 24, 25 verbunden ist. Am oberen Ende des Kolben-Zylinder-Motors 30, 31 ist ein Kopf 33, 34 angeordnet, mit dem der Greifer 28, 29 den Rollenkern 5 erfassen und halten kann. Das Erfassen kann beispielsweise durch ein Klemmen des Rollenkerns 5 erfolgen. Es ist aber auch möglich, daß im Kopf nicht näher dargestellte Saugmittel vorgesehen sind, um den Rollenkern 5 anzusaugen.

Mit Hilfe der Greifer 28, 29 ist es möglich, den für die jeweilige Wickelposition vorgesehenen Rollenkern 5 von der Zuführbahn 15 zu der Position zu transportieren, wo die Lagerdorne 19, 20, die auch als Spanndorne ausgebildet sein können, in den Rollenkern 5 einfahren können. Da die beiden Greifer 28, 29 an den Böcken 24, 25 angeordnet sind, befinden sie sich automatisch im Bereich der axialen Enden des Rollenkernes 5, so daß der Rollenkern 5 eben dort abgestützt ist und die Lagerdorne 19, 20 mit einer hohen Zuverlässigkeit eingefahren werden können.

Anhand von Fig. 2 soll nun der Weg beschrieben werden, den ein Rollenkern 16 von der Zuführbahn 15 zurücklegen muß, um zu dem entsprechenden Lagerdorn 19 (gestrichelt eingezeichnet) zu gelangen.

Fig. 2a zeigt den Beginn des Transports. Der Greifer 28 hat mit seinem Kopf 33 den Rollenkern 16 ergriffen, der auf der Zuführbahn 15 unterhalb der Stützwalze 2 liegt.

Eine direkte Schwenkbewegung des Greifers 28 wäre nicht möglich, weil der Kopf 33 dann auf einer Bewegungsbahn 35 laufen würde, auf der er mit der Stützwalze 2 kollidieren würde.

Aus diesem Grunde wird der Kopf 33 mit dem Rollenkern 16 zunächst eingezogen (Fig. 2b), die Länge des Greifers 28 also vermindert. Wenn der Greifer 28 dann eine Schwenkbewegung durchführt, dann hat der Kopf 33 eine Bewegungsbahn 36 an der Stützwalze 2 vorbei. Auf dieser Bewegungsbahn gelangt er in die in Fig. 2c dargestellte Position. Damit der Kopf 33 mit dem Rollenkern 16 die gewünschte Position gegenüber dem Lagerdorn 19 erreichen kann, wird der Greifer 28 ausgefahren und damit der Rollenkern 16 angehoben, was in Fig. 2d dargestellt ist.

Die Bewegungsbahn des Kopfes 33 ist in Fig. 3 noch einmal schematisch dargestellt. Sie besteht aus zwei translatorischen Abschnitten 38, die über einen Schwenkabschnitt 39 miteinander verbunden sind. Die Stützwalze 2 ist gestrichelt eingezeichnet, um zu zeigen, daß der Rollenkern 16 außen an der Stützwalze 2 vorbeibewegbar ist. Die Bewegungsbahn läßt sich durch zwei Freiheitsgrade realisieren, nämlich durch eine lineare Bewegung, die durch die Kolben-Zylinder-Anordnung 30, 31 der Greifer 28 bewerkstelligt werden kann, und durch eine Schwenkbewegung, die durch den Drehantrieb 32, 37 bewerkstelligt werden kann. Da die einzelnen Bewegungsabschnitte zeitlich nacheinander ablaufen, kann die Steuerung sehr einfach gehalten werden.

## Patentansprüche

1. Wickelvorrichtung (1) für einen Rollenschneider mit einer Stützwalzenanordnung (2), mehreren Wickelpositionen, die in mindestens zwei Wickelpositionsgruppen (11, 12) angeordnet sind und jeweils ein Paar von axial verlagerbaren Böcken (24, 25) mit je einem Lagerdorn (19, 20) zum zentrischen Halten einer Wickelrolle (3, 4) aufweisen, mit einer im wesentlichen axial verlaufenden Zuführbahn (15) für Rollenkerne (5, 6, 16) und mit einer Einrichtung zum Verteilen der Rollenkerne (5, 6, 16) auf die einzelnen Wickelpositionen, wobei in jeder Wickelposition mindestens ein Greifer (30, 31) angeordnet ist, der gemeinsam mit einem Bock (24, 25) in Axialrichtung bewegbar ist und einen Greifkopf (33, 34) aufweist, der Greifmittel zum Ergreifen und Halten eines Rollenkerns (5, 6, 16) aufweist und von der Zuführbahn (15) zum Lagerdorn (19, 20) bewegbar ist, **dadurch gekennzeichnet, daß** die Zuführbahn (15) unterhalb der Stützwalzenanordnung (2) angeordnet ist, die Lagerdorne (19, 20) neben der Stützwalzenanordnung (2) angeordnet sind und der Greiferkopf (33, 34) eine nicht lineare Bewegungsbahn (38, 39) außen um die Stützwalzenanordnung (2) herum aufweist, die durch einen translatorischen Anteil (38) und durch einen Schwenkanteil (39) gebildet ist, wobei der translatorische Anteil (38) zeitlich vom Schwenkanteil (39) entkoppelt ist.

2. Wickelvorrichtung nach Anspruch 1, **dadurch gekennzeichnet, daß** der Greifer (28, 29) an seinem Bock (24, 25) befestigt ist.

3. Wickelvorrichtung nach Anspruch 1 oder 2, **dadurch gekennzeichnet, daß** jeder Bock (24, 25) einen Greifer (28, 29) aufweist.

4. Wickelvorrichtung nach Anspruch 3, **dadurch gekennzeichnet, daß** die beiden Greifer (28, 29) auf den einander zugewandten Seiten der Böcke (24, 25) eines Paares angeordnet sind.

5. Wickelvorrichtung nach einem der Ansprüche 1 bis 4, **dadurch gekennzeichnet, daß** der translatorische Anteil (38) durch zwei Abschnitte zeitlich vor und hinter dem Schwenkanteil (39) gebildet ist.

6. Wickelvorrichtung nach einem der Ansprüche 1 bis 5, **dadurch gekennzeichnet, daß** am Anfang der Zuführbahn (15) eine Klebstoffauftragseinrichtung (17, 18) angeordnet ist, die die einzelnen Rollenkerne (16) in Abhängigkeit von der vorgesehenen Wickelpositionsgruppe (11, 12) an einem vorbestimmten Umfangsabschnitt mit Klebstoff versieht.

## Claims

1. Winding apparatus (1) for a reel cutter, having a supporting-roller arrangement (2), having a plurality of winding positions, which are arranged in at least two winding-position groups (11, 12) and each have a pair of axially displaceable stands (24, 25) each with a bearing spindle (19, 20) for retaining a roll (3, 4) centrally, having an essentially axially running feed path (15) for reel cores (5, 6, 16), and having an arrangement for distributing the reel cores (5, 6, 16) to the individual winding positions, there being arranged, in each winding position, at least one gripper (30, 31), which can be moved in the axial direction together with a stand (24, 25) and has a gripping head (33, 34), which has gripping means for gripping and retaining a reel core (5, 6, 16) and can be moved from the feed path (15) to the bearing spindle (19, 20), **characterized in that** the feed path (15) is arranged beneath the supporting-roller arrangement (2), the bearing spindles (19, 20) are arranged alongside the supporting-roller arrangement (2) and the gripper head (33, 34) has a non-linear movement path (38, 39) around the supporting-roller arrangement (2) on the outside, said movement path being formed by a translatory part (38) and by a pivoting part (39), and the translatory part (38) being temporally discrete from the pivoting part (39).

2. Winding apparatus according to Claim 1, **characterized in that** the gripper (28, 29) is fastened on its stand (24, 25).

3. Winding apparatus according to Claim 1 or 2, **characterized in that** each stand (24, 25) has a gripper (28, 29).

4. Winding apparatus according to Claim 3, **characterized in that** the two grippers (28, 29) are arranged on the mutually facing sides of the stands (24, 25) of a pair.

5. Winding apparatus according to one of Claims 1 to 4, **characterized in that** the translatory part (38) is formed by two sections at points in time before and after the pivoting part (39).

6. Winding apparatus according to one of Claims 1 to 5, **characterized in that** arranged at the start of the feed path (15) is an adhesive-application arrangement (17, 18) which provides a predetermined circumferential section of the individual reel cores (16) with adhesive in dependence on the winding-position group (11, 12) provided.

## Revendications

1. Dispositif de bobinage (1) pour une bobineuse-refendeuse comprenant un arrangement de rouleaux supports (2), plusieurs postes de bobinage qui sont organisés en au moins deux groupes de postes de bobinage (11, 12) et présentent à chaque fois une paire de chevalets (24, 25) pouvant être décalés dans le sens axial, chacun muni d'un mandrin d'appui (19, 20) pour maintenir centré un rouleau de bobinage (3, 4), comprenant une bande d'amenée (15) qui s'étend essentiellement dans le sens axial pour des coeurs de rouleau (5, 6, 16) et avec un dispositif pour distribuer les coeurs de rouleau (5, 6, 16) sur chacun des postes de bobinage, au moins une pince de préhension (30, 31) étant disposée dans chaque poste de bobinage, laquelle peut être déplacée dans le sens axial en même temps qu'un chevalet (24, 25) et présente une tête de pince de préhension (33, 34) qui présente des moyens de préhension pour saisir et maintenir une âme de rouleau (5, 6, 16) et peut être déplacée de la bande d'amenée (15) en direction du mandrin d'appui (19, 20), **caractérisé en ce que** la bande d'amenée (15) est disposée sous l'arrangement de rouleaux supports (2) les mandrins supports (19, 20) sont disposés à côté de l'arrangement de rouleaux supports (2) et la tête de pince de préhension (33, 34) présente une bande de déplacement (38, 39) non linéaire à l'extérieur autour de l'arrangement de rouleaux supports (2), laquelle est formée par une partie translatoire (38) et une partie pivotante (39), la partie translatoire (38) étant séparée chronologiquement de la partie pivotante (39).

2. Dispositif de bobinage selon la revendication 1, **caractérisé en ce que** la pince de préhension (28, 29) est fixée à son chevalet (24, 25).

3. Dispositif de bobinage selon la revendication 1 ou 2, **caractérisé en ce que** chaque chevalet (24, 25) présente une pince de préhension (28, 29).

4. Dispositif de bobinage selon la revendication 3, **caractérisé en ce que** les deux pinces de préhension (28, 29) sont disposées sur les côtés face à face des chevalets (24, 25) d'une paire.

5. Dispositif de bobinage selon l'une des revendications 1 à 4, **caractérisé en ce que** la partie translatoire (38) est formée par deux portions qui se trouvent chronologiquement devant et derrière la partie pivotante (39).

6. Dispositif de bobinage selon l'une des revendications 1 à 5, **caractérisé en ce qu'**un dispositif d'application de colle (17, 18) est disposé au début de la bande d'amenée (15), lequel répand de 1a colle sur une portion prédéfinie du pourtour de chacune des âmes de rouleau (16) en fonction du groupe prévu de postes de bobinage (11, 12).
